# FASCICULE DE BREVET EUROPEEN

(11) **EP 4 021 822 B1**
(45) Date de publication et mention de la délivrance du brevet: **02.08.2023**
(21) Numéro de dépôt: 20761243.3
(22) Date de dépôt: 26.08.2020
(51) Int. Cl.: B65D 75/56, B65B 21/24, B65B 53/02, B65B 61/14, B65D 71/08

(54) **EMBALLAGE THERMORETRACTABLE**
WÄRMESCHRUMPFVERPACKUNG
HEAT-SHRINKABLE PACKAGING

(30) Priorité: 27.08.2019 BE 201905559
(43) Date de publication de la demande: 06.07.2022
(73) Titulaire: Diopass SPRL, 4845 Jalhay (BE)
(72) Inventeur: SCHLOESSER, Frédéric Henry, 4845 Jalhay (BE); FLUZIN, Mireille Paula, 4800 Spa (BE)
(74) Mandataire: Calysta NV
(86) Numéro de dépôt international: PCT/EP2020/073821
(87) Numéro de publication internationale: WO 2021/037893

(56) Documents cités:
- EP-A1- 0 178 142
- EP-A2- 0 442 111
- EP-B1- 0 178 142
- WO-A1-2009/038679
- DE-U1- 29 915 989

## Description

La présente invention se rapporte au domaine des emballages et plus particulièrement aux emballages rétractables prévus pour enrober une série de conteneurs.

La présente invention se rapporte en outre à un procédé conditionnement de conteneurs par un emballage.

La présente invention se rapporte de plus à un flan d'emballage rétractable.

Les emballages rétractables sont des produits bien connus des industriels et des consommateurs. Le film de l'emballage rétractable est d'une très grande polyvalence au vu du type d'articles à emballer ou bien au vu des différentes tailles d'articles. En effet les emballages rétractables sont utilisés que ce soit pour l'emballage d'aliments, de conteneurs ou encore de tout autre article pouvant être emballé. En outre, les emballages rétractables peuvent emballer tout type d'articles de toute taille, aussi bien grands que petits.

Un grand nombre de qualités sont également connues des emballages rétractables. Ils sont imperméables afin de protéger les articles emballés de la pluie, de l'humidité, de la condensation ou encore des poussières. Ils sont esthétiques, imprimés ou non, d'une transparence parfaite ou avec différents degrés d'opacité, afin de rendre l'emballage attrayant pour les consommateurs. Enfin, ils doivent présenter une résistance afin de supporter diverses contraintes mécaniques, pour éviter qu'ils ne se déchirent lors du transport, lors du stockage dans les grandes surfaces ou encore lors du déplacement par les consommateurs.

Souvent, les emballages rétractables pour conteneurs les plus conventionnels, comprennent une poignée centrale additionnelle servant à déplacer l'emballage qui contient les conteneurs. Ce genre de poignée se compose généralement d'une première partie en plastique transparent ou imprimé servant à la préhension et de parties de renforts destinées à être fixées à l'emballage.

La présence d'une telle poignée est problématique puisqu'elle est généralement faite d'un renfort en papier, en carton souple ou encore en mousse par exemple synthétique, qui est différent du matériau du film d'emballage, ce qui doit entraîner un tri des matériaux, contradictoire avec la perspective d'optimiser le recyclage. De plus, une telle poignée nécessite une machine de pose intégrée dans la ligne de production des emballages rétractables qui est conséquente et coûteuse. Enfin, la poignée additionnelle a un coût par unité non négligeable.

Actuellement, il existe un emballage qui résout partiellement les inconvénients cités ci-dessus. Cet emballage est connu du document WO2009/038679.

Ce document divulgue un emballage rétractable prévu pour enrober une série de conteneurs, comprenant :
- une partie inférieure correspondant à un fond,
- une partie supérieure, opposée à ladite partie inférieure et correspondant à un recouvrement desdits conteneurs qui sont agencés en rangées parallèles les unes par rapport aux autres, ladite partie supérieure comprenant une zone centrale et une zone périphérique,
- des parties latérales reliant la partie inférieure à la partie supérieure,

ledit emballage présentant une bande de renforcement disposée transversalement aux rangées parallèles de conteneurs.

En effet, l'emballage rétractable selon ce document comprend une bande de renforcement, qui forme une poignée, enrobant les conteneurs. L'emballage et la bande de renforcement sont préalablement mis en contact, l'un sur l'autre, puis une étape d'incision va avoir lieu afin de créer deux fentes sur l'emballage, de part et d'autre de la bande. Cela permet au consommateur de glisser les doigts dans les fentes et de se saisir de la poignée formée par le film et la bande pour déplacer l'emballage.

Malheureusement, ce type d'emballage rend la manipulation difficile. En effet la création des fentes intervient après l'assemblage du film et de la bande, et celles-ci sont donc susceptibles d'être mal positionnées ce qui entraîne un mauvais équilibre de l'emballage et une manipulation pour le transport difficile. Les fentes sont réalisées avant la rétractation à la chaleur du film d'emballage et sont d'une largeur suffisante pour laisser passer les doigts de l'utilisateur. Par conséquent, elles peuvent être déformées lors de la rétractation à la chaleur et former un emballage difficilement manipulable pour les manutentionnaires ou les consommateurs finaux.

En outre, dans un magasin, il est souvent nécessaire de déplacer rapidement les emballages sans risquer un déchirement indésirable. L'emballage connu selon ce document antérieur, présente un risque de déchirure en cas de mauvais positionnement des différents éléments tels que la bande de renforcement ou les fentes d'ouverture. L'emballage pouvant être fragilisé ne permet plus de garantir la protection des conteneurs car sa tenue est considérablement réduite.

De plus, ce type d'emballage n'est pas prévu pour que le consommateur puisse extraire facilement un conteneur, aussi bien dans un magasin qu'à son domicile. Pour extraire un conteneur de l'emballage rétractable selon ce document antérieur, l'utilisateur doit forcer la déchirure du film d'emballage depuis la fente vers l'extérieur de l'emballage. Comme le film d'emballage doit être très résistant, cette opération est compliquée et parfois impossible par exemple pour des personnes âgées. Ce qui contribue alors à une déformation supplémentaire de l'emballage, qui est d'autant plus fragilisé, sa tenue est réduite de manière critique et il reste très difficilement déplaçable sans chute des conteneurs ou bien rupture complète de l'emballage.

Le désordre est typiquement non attractif pour le consommateur qui n'a plus d'attrait pour les bouteilles d'un emballage déchiré de manière forcée et qui préfèrera déchirer un nouvel emballage pour en extraire les conteneurs. Il est alors aisément compréhensible que le consommateur suivant préférera également déchirer un nouvel emballage car les précédents sont rendus non attrayants, entraînant ainsi désordre dans les rayons des grandes surfaces.

Aussi, lors de déchirures forcées de l'emballage, des morceaux de film d'emballage déchirés sont répandus sur les autres emballages ou sur le sol. Cela forme une palette d'emballages peu attrayantes pour le consommateur. Cet effet est bien connu des grandes surfaces qui doivent compter sur le travail des manutentionnaires pour ranger les rayons, ramasser les résidus d'emballages déchirés ou encore ramasser les emballages s'étant déchirés complètement.

Il existe donc un réel besoin de fournir aux industriels, aux grandes surfaces, aux manutentionnaires et aux consommateurs, un emballage rétractable permettant son déplacement de manière simplifiée, et dont l'ouverture de l'emballage et le retrait des conteneurs sont facilités, évitant ainsi les déchirures forcées, irrégulières et indésirables.

Pour résoudre ces problèmes, il est prévu par la présente invention, un emballage rétractable tel qu'indiqué ci-dessus caractérisé en ce qu'il comprend au moins deux lignes de perforation qui, dans la zone centrale de la partie supérieure de l'emballage, sont disposées parallèlement l'une à l'autre, de part et d'autre de la bande de renforcement, et qui chacune, dans la zone périphérique de la partie supérieure de l'emballage, s'écartent progressivement de la bande de renforcement.

Par les termes « zone centrale », on entend au sens de la présente invention, la surface de la partie supérieure correspondant à un recouvrement qui est sensiblement parallèle à la partie inférieure correspondant à un fond. Autrement dit, la zone centrale se trouve dans un plan sensiblement parallèle au plan de la partie inférieure correspondant au fond de l'emballage.

Par exemple, dans le cas de conteneurs de type bouteilles, la zone centrale d'un emballage suivant l'invention est une zone qui s'étend du centre de la partie supérieure jusqu'aux extrémités extérieures des goulots, cols, bouchons et autres fermetures des conteneurs.

Par les termes « zone périphérique », on entend au sens de la présente invention, la surface de la partie supérieure, périphérique et sensiblement oblique par rapport à ladite zone centrale. Autrement dit, la zone périphérique se trouve dans son ensemble, dans un plan sécant au plan de la zone centrale et au plan de la partie inférieure correspondant à un fond.

Par exemple, dans le cas de conteneurs de type bouteille, la zone périphérique de l'emballage suivant l'invention est une zone qui s'étend de l'extrémité extérieure des goulots, cols, bouchons et autres fermetures des conteneurs jusqu'aux parties de corps des conteurs, par exemple les parties d'épaulement des conteneurs en forme de bouteille.

L'emballage selon la présente invention permet une ouverture en deux étapes.

Lors d'une première étape l'utilisateur, le magasinier, le manutentionnaire, peut rompre les deux lignes de perforation disposées sur la zone centrale en enfonçant les doigts d'une main de part et d'autre de la bande de renforcement ce qui crée ladite poignée, permettant ainsi le déplacement facilité de l'emballage.

Il est ainsi apparu selon la présente invention, et ce de manière particulièrement avantageuse, que procurer un emballage rétractable comprenant au moins deux lignes de perforation qui, dans la zone centrale de la partie supérieure de l'emballage sont disposées parallèlement l'une à l'autre, de part et d'autre de la bande de renforcement, permet un déplacement simplifié de l'emballage.

Lors d'une deuxième étape, les deux lignes de perforation disposées sur la zone périphérique sont rompues afin de permettre l'ouverture de l'emballage rétractable et le retrait des conteneurs de manière simple et facilitée, sans demander d'efforts physiques insurmontables.

Procurer un emballage rétractable selon l'invention comprenant au moins deux lignes de perforation qui, dans la zone périphérique de la partie supérieure de l'emballage, s'écartent progressivement de la bande de renforcement permet ainsi une ouverture simplifiée et aisée de l'emballage et par conséquent un retrait des conteneurs facilité en évitant des déchirures forcées, irrégulières et indésirables.

L'emballage rétractable selon la présente invention procure donc un emballage ayant les deux fonctionnalités recherchées, à la fois par les utilisateurs, manutentionnaires, industriels et grandes surfaces lors de la première étape de stockage et du déplacement de l'emballage et à la fois par les consommateurs lors de l'ouverture de l'emballage à leur domicile ou autre part.

En effet, les au moins deux lignes de perforation disposées sur la zone centrale, permettent, lors de leur rupture, de créer une première ouverture servant au passage des doigts de l'utilisateur pour se saisir de la poignée formée par la bande de renforcement et le film d'emballage selon la présente invention.

De plus, la formation de la première ouverture à partir des deux lignes de perforation disposées sur la zone centrale permet de conserver la tenue de l'emballage même après leur rupture, en permettant de conserver une forme semblable à celle d'origine et en limitant les déformations et le risque de déchirures accidentelles lors du déplacement.

La présence des deux lignes de perforation qui, dans la zone périphérique de la partie supérieure de l'emballage, s'écartent progressivement de la bande de renforcement permet de fournir un emballage selon la présente invention avec une deuxième ouverture guidée et facilitée pour le retrait des conteneurs. En effet, lors de leur rupture, l'utilisateur peut facilement, de manière guidée et précise ouvrir l'emballage rétractable afin d'en retirer les conteneurs, et ce, sans déchirures forcées ou irrégulières et ainsi en évitant la formation de résidus d'emballages indésirables susceptibles de joncher le sol et sans nécessiter des efforts considérables pour parvenir à accéder aux conteneurs.

Dans un mode de réalisation préféré selon la présente invention, ladite bande de renforcement comprend un agent collant par lequel elle est fixée sur une surface intérieure dudit emballage rétractable enrobant la série de conteneurs.

En effet, la bande de renforcement pourvue d'un agent collant permet d'être opposée de manière fixe et précise à l'emballage en limitant les risques de déplacements indésirables de celle-ci.

En outre, la bande de renforcement en étant fixée sur une surface intérieure de l'emballage et en enrobant les conteneurs permet d'accroître la résistance globale de l'emballage de telle manière que la résistance globale est la somme de la résistance de la bande et de la résistance de l'emballage en tant que tel. Cela permet une meilleure résistance de l'emballage à la déchirure ou à la rupture lors du déplacement de celui-ci à l'aide de la poignée.

Il est bien entendu que la bande de renforcement adhésive peut aussi être fixée sur une surface extérieure de l'emballage ou qu'elle peut même être prévue intégrée dans le corps du film d'emballage au moment de sa fabrication.

Dans une variante selon la présente invention, ledit emballage et ladite bande de renforcement sont d'un matériau similaire à au moins 80%, de préférence au moins 85%, préférentiellement au moins 90%, de manière préférée au moins 95%.

En effet l'emballage et la bande de renforcement selon la présente invention, en étant d'un matériau similaire, prennent en compte les contraintes de recyclage, facilitent celui-ci et évitent par conséquent une étape supplémentaire de tri des matériaux.

Avantageusement, ladite bande de renforcement selon la présente invention possède une largeur comprise entre 1 cm et 7 cm, de préférence entre 2 cm et 7 cm, préférentiellement entre 2 cm et 6 cm, de manière préférée entre 3 cm et 6 cm, avantageusement entre 4 cm et 6 cm.

Avantageusement selon la présente invention, lesdites au moins deux lignes de perforation sont chacune interrompues par au moins un intervalle non perforé présentant une longueur prédéterminée.

Dans un mode de réalisation préféré selon la présente invention, lesdites au moins deux lignes de perforation présentent des perforations espacées l'une de l'autre d'au moins un espace présentant une longueur prédéterminée, et dans lequel ledit au moins un intervalle non perforé est d'une longueur au moins 1,5 fois supérieure audit espace entre perforations, de préférence au moins 2 fois supérieure, et préférentiellement au moins 2,5 fois supérieure à cet espace entre perforations.

En étant interrompues par au moins un intervalle non perforé, les deux lignes de perforation sont davantage résistantes à une ouverture accidentelle. En effet, l'ouverture de l'emballage selon la présente invention est avantageusement réalisée en deux étapes comme présenté précédemment. La première étape d'ouverture des lignes de perforation situées sur la zone centrale permet la création de la poignée de déplacement de l'emballage. La présence d'un intervalle non perforé localisé de préférence à la jonction de la zone centrale et de la zone périphérique, permet de créer une butée après cette première étape d'ouverture et qui empêche la déchirure involontaire des perforations situées sur la zone périphérique. La deuxième étape d'ouverture des lignes de perforation situées sur la zone périphérique permet ensuite, de manière volontaire et aisée, l'ouverture de l'emballage et le retrait facilité des conteneurs.

Dans un autre mode de réalisation de la présente invention, lesdites au moins deux lignes de perforations, dans la zone centrale de la partie supérieure de l'emballage peuvent comprendre au moins une partie d'amorce, facilitant ainsi leur rupture. Les deux lignes de perforations, dans la zone centrale sont donc disposées sensiblement parallèlement l'une à l'autre, de part et d'autre de la bande de renforcement.

Dans une variante selon la présente invention, lesdits conteneurs sont choisis dans le groupe constitués des bouteilles, boîtes de conserves, bocaux, boîtes pour liquides, berlingots, et cannettes. Les bouteilles peuvent être en verre, en plastique, en PET, PEHD, PVC, PP, PC, PLA. Les bocaux peuvent être en verre, en plastique, en métal. Les boîtes pour liquides peuvent être des boîtes en carton ou encore tétrapack^{®}.

Avantageusement, selon la présente invention, une rangée de conteneurs contient deux, trois ou quatre conteneurs.

D'autres formes de réalisation de l'emballage rétractable selon la présente invention sont indiquées dans les revendications annexées.

La présente invention se rapporte aussi à un procédé de conditionnement de conteneurs par un emballage suivant la présente invention, comprenant les étapes d' :
- une amenée d'un film rétractable sur au moins une bande transporteuse, suivant une direction de déplacement déterminée,
- un agencement desdits conteneurs sur ladite au moins une bande transporteuse munie dudit film rétractable, lesdits conteneurs étant disposés en rangées parallèles les unes par rapport aux autres, lesdites rangées étant agencées perpendiculairement à ladite direction de déplacement du film,
- un fardelage desdits conteneurs à l'aide dudit film rétractable formant un emballage de film rétractable autour desdits conteneurs, et
- une rétractation à la chaleur dudit film rétractable contenant lesdits conteneurs, en vue de maintenir lesdits conteneurs, serrés les uns contre les autres,
- un positionnement d'une bande de renforcement sur ledit film rétractable, parallèlement à ladite direction de déplacement d'amenée du film.

Le procédé selon l'invention est caractérisé en ce qu'il comprend en outre une étape d'incision dans ledit film rétractable d'au moins deux lignes de perforation qui, dans la zone centrale de la partie supérieure de l'emballage, sont disposées parallèlement l'une à l'autre, de part et d'autre de la bande de renforcement, et qui chacune, dans la zone périphérique de la partie supérieure de l'emballage, s'écartent progressivement de la bande de renforcement.

Il est apparu de manière particulièrement avantageuse que le procédé selon la présente invention permet de fournir un emballage rétractable à ouvrir en deux étapes, avec formation d'une poignée permettant un déplacement de manière simplifiée, et puis formation d'une ou plusieurs ouvertures de l'emballage permettant le retrait aisé des conteneurs est facilité, en évitant les déchirures forcées, irrégulières et indésirables.

Avantageusement, selon le procédé de la présente invention, l'amenée comprend un déroulement du film rétractable à partir d'un rouleau d'alimentation, et le positionnement de la bande de renforcement a lieu sur le film rétractable avant ladite étape d'amenée, sur une surface du film qui forme une surface intérieure dudit emballage après le fardelage.

Le positionnement de la bande de renforcement sur la surface intérieure du film rétractable permet avantageusement de fournir un emballage rétractable ayant une résistance mécanique supérieure et de résister davantage aux contraintes survenant lors de sa préhension et de son déplacement.

Dans un mode de réalisation avantageux, le procédé selon l'invention comprend en outre au moins une étape de découpe du film rétractable qui a lieu après ledit positionnement de la bande de renforcement et avant ladite étape d'amenée.

Dans un autre mode de réalisation particulièrement avantageux du procédé selon l'invention, ladite étape d'incision a lieu avant l'amenée dudit film rétractable sur la bande transporteuse.

Avantageusement, ladite étape d'incision du procédé selon l'invention a lieu avant ledit déroulement du film rétractable à partir dudit rouleau d'alimentation.

Par exemple, selon le procédé de la présente invention, l'étape d'incision des deux lignes d'incision a lieu avant le déroulement du film rétractable. L'étape de positionnement de la bande de renforcement a lieu après le déroulement du film rétractable et avant l'étape de positionnement des conteneurs. Cela permet avantageusement de positionner parfaitement la bande de renforcement par rapport aux lignes d'incision et donc d'avoir un emballage rétractable final équilibré, facilement manipulable et déplaçable.

Avantageusement, ledit procédé selon la présente invention comprend en outre au moins une étape d'impression d'au moins un motif sur ledit film avant et/ou après ladite étape d'amenée.

Dans une variante du procédé selon la présente invention, ladite au moins une étape d'impression a lieu avant et/ou après ladite étape d'incision dudit film rétractable.

D'autres formes de réalisation du procédé suivant l'invention sont indiquées dans les revendications annexées.

La présente invention se rapporte en outre à un flan d'emballage rétractable prévu pour enrober par fardelage une série de conteneurs, à base d'un film rétractable de forme rectangulaire, présentant en largeur deux petits côtés et en longueur deux grands côtés.

Le flan d'emballage rétractable selon la présente invention est caractérisé en ce qu'il présente une bande de renforcement qui s'étend entre les deux petits côtés à mi-distance des deux grands côtés ainsi que, au centre du flan, au moins deux lignes de perforations qui sont disposées parallèlement l'une à l'autre, de part et d'autre de la bande de renforcement, et qui à chacune de leur extrémité, s'écartent progressivement de la bande de renforcement.

D'autres formes de réalisation du flan d'emballage suivant l'invention sont indiquées dans les revendications annexées.

D'autres caractéristiques, détails et avantages de l'invention ressortiront de la description donnée ci-après, à titre non limitatif et en faisant référence aux dessins annexés.
La figure 1 est une vue en perspective d'un emballage rétractable selon l'invention comprenant 6 bouteilles.
La figure 2 est une vue d'en haut de l'emballage rétractable de la figure 1.
La figure 3 est une vue en perspective d'un emballage rétractable selon l'invention comprenant 6 bouteilles, après rupture des perforations situées dans la zone centrale.
La figure 4 est une vue d'en haut de l'emballage rétractable de la figure 3.
La figure 5 est une vue en perspective d'un emballage rétractable selon l'invention comprenant 6 bouteilles, après rupture des perforations situées dans la zone centrale et rupture des perforations situées dans la zone périphérique.
La figure 6 est une vue d'en haut de l'emballage rétractable de la figure 5.
La figure 7 est une vue schématique latérale d'un dispositif pour la mise en oeuvre du procédé selon la présente invention.
La figure 8 est une vue schématique en perspective du dispositif selon la figure 7.
La figure 9 est une vue d'en haut du flan d'emballage selon la présente invention.

Sur les figures, les éléments identiques ou analogues portent les mêmes références. Il faut par ailleurs noter que pour des raisons de facilité de dessin, seule la figure 1 montre un emballage avec le film rétractable sur les bouteilles emballées. Sur les figures suivantes, la représentation est plus schématique.

La figure 1 illustre un emballage 1 rétractable comprenant 6 conteneurs 2. L'emballage 1 rétractable comprend une partie inférieure 3 correspondant à un fond et se situant dans un premier plan. L'emballage 1 rétractable comprend une partie supérieure 4 qui est opposée à la partie inférieure 3, et qui correspond à un recouvrement des conteneurs 2, lesquels sont agencés en rangées parallèles les unes par rapport aux autres.

La partie supérieure 4 comprend une zone centrale 5 qui est une surface sensiblement parallèle à la partie inférieure 3 correspondant à un fond. Aussi, la zone centrale 5 se trouve dans un deuxième plan sensiblement parallèle au premier plan de la partie inférieure 3 correspondant à un fond.

La zone centrale 5 d'un emballage suivant l'invention est une zone qui s'étend du centre de la partie supérieure 4 jusqu'aux extrémités extérieures des goulots, cols, bouchons et autres fermetures des conteneurs 2.

La partie supérieure 4 d'un emballage suivant l'invention comprend une zone périphérique 6 qui est une surface de la partie supérieure 4, périphérique et sensiblement oblique par rapport à la zone centrale 5. Aussi, la zone périphérique 6 se trouve dans son ensemble, dans un troisième plan sécant aux premier et deuxième plans respectivement de la partie de fond 3 et de la zone centrale 5.

La zone périphérique 6 d'un emballage suivant l'invention est donc une zone qui s'étend de l'extrémité extérieure des goulots, cols, bouchons ou autres fermetures des conteneurs 2 jusqu'aux parties de corps des conteneurs 2. Par exemple, dans l'exemple illustré, la zone périphérique 6 recouvre les parties d'épaulement des conteneurs 2 en forme de bouteille.

L'emballage 1 rétractable comprend également des parties latérales 7 reliant la partie inférieure 3 à la partie supérieure 4. En outre les parties latérales 7 de l'emballage 1 recouvrent les parties de corps des conteneurs 2.

En outre, l'emballage 1 rétractable comprend une bande de renforcement 8, disposée transversalement aux rangées parallèles des conteneurs 2. Dans l'exemple illustré, la bande de renforcement 8 comprend un agent collant et est agencée pour être fixée sur une surface intérieure de l'emballage 1 enrobant les conteneurs 2. Ainsi, la bande de renforcement 8 permet d'accroître la résistance globale de l'emballage 1 de telle manière que la résistance globale est la somme de la résistance de la bande de renforcement 8 et de la résistance de l'emballage 1 en tant que tel. Cela permettant une meilleure résistance de l'emballage 1 à la déchirure et à la rupture lors du déplacement à l'aide de la poignée.

Dans l'exemple illustré, la bande de renforcement 8 est pourvue d'un infime pourcentage d'agent collant, on considère donc que la bande de renforcement 8 et l'emballage 1 sont fait d'un matériau similaire, cela permettant de prendre en compte les contraintes de recyclage et de faciliter celui-ci en évitant une étape supplémentaire de tri des matériaux en vue du recyclage de l'emballage 1 selon l'invention.

La bande de renforcement 8 illustrée, présente une largeur comprise entre 2 cm et 6 cm, cela permettant une meilleure résistance de l'emballage 1 lors de son déplacement à l'aide de la poignée.

L'emballage 1 rétractable représenté comprend deux lignes de perforations 9a, 9b, représentées avec une accolade en trait plein, qui, dans la zone centrale 5 de la partie supérieure 4 de l'emballage 1 sont disposées parallèlement l'une à l'autre, de part et d'autre de la bande de renforcement 8.

Dans un mode de réalisation de la présente invention non illustré, les deux lignes de perforations 9a, 9b, dans la zone centrale 5 de la partie supérieure 4 de l'emballage 1 peuvent comprendre au moins une partie d'amorce, facilitant ainsi la rupture des lignes de perforations 9a et 9b elles sont donc disposées sensiblement parallèlement l'une à l'autre, de part et d'autre de la bande de renforcement 8.

Les deux lignes de perforation 9a et 9b situées dans la zone centrale 5 de la partie supérieure 4 de l'emballage 1 permettent, lors de leur rupture, de créer une première ouverture 13 servant au passage des doigts de l'utilisateur (voir figures 3 et 4). Cette ouverture 13 permet en outre à l'utilisateur de se saisir de la poignée formée par la bande de renforcement 8 et le film d'emballage.

Il est apparu de manière particulièrement avantageuse, que, même après rupture des deux lignes de perforation 9a et 9b, l'emballage 1 rétractable conserve une forme semblable et une rigidité semblable à celle de départ, limitant ainsi le risque de déchirures ou de déformations indésirables.

Les deux lignes de perforation 9a, 9b de l'emballage 1 rétractable, dans la zone périphérique 6 de la partie supérieure 4, s'écartent progressivement de la bande de renforcement 8. Cela permet de manière particulièrement avantageuse, lors de leur rupture de fournir un emballage 1 rétractable comprenant une deuxième ouverture 14 et donc un système d'ouverture guidé et facilité pour le retrait des conteneurs 2 hors de l'emballage 1 (voir figures 5 et 6).

Dans l'exemple illustré, les deux lignes de perforations 9a et 9b sont chacune interrompues par au moins un intervalle non perforé 10, représenté avec une accolade en trait plein, présentant une longueur prédéterminée. Cet intervalle non perforé 10 facilite l'ouverture en deux étapes distinctes avec davantage de résistance entre les deux étapes pour éviter l'ouverture complète accidentelle.

En effet, la première étape d'ouverture 13 comprend la rupture des deux lignes de perforations 9a et 9b situées sur la zone centrale 5 de la partie supérieure 4 de l'emballage 1, cela permettant de créer la poignée de l'emballage 1 pour son déplacement facilité.

La deuxième étape d'ouverture 14 comprend la rupture des deux lignes de perforations 9a et 9b situées sur la zone périphérique 6 de la partie supérieure 4 de l'emballage 1, cela permettant l'ouverture de l'emballage 1 et le retrait facilité des conteneurs 2.

La présence de l'intervalle non perforé 10 localisé dans la forme illustrée à la jonction entre la zone centrale 5 et la zone périphérique 6, permet de créer cette butée entre les deux étapes d'ouverture et d'éviter une ouverture totale accidentelle.

Les deux lignes de perforations 9a et 9b présentent une série de perforations 11 qui sont chacune espacées l'une de l'autre d'un espace 12 présentant une longueur prédéterminée.

Dans l'exemple illustré, la longueur de l'intervalle non perforé 10 est au moins 1,5 fois supérieure à la longueur de l'espace 12 entre perforations 11.

L'emballage 1 rétractable illustré, après rupture complète des deux lignes de perforations 9a et 9b, et création de ladite deuxième ouverture 14 permettant le retrait facilité des conteneurs 2, conserve une tenue et une rigidité permettant son déplacement et en évitant la rupture totale ou le déchirement de l'emballage 1.

Les figure 7 et 8 illustrent un dispositif pour la mise en oeuvre du procédé de conditionnement de conteneurs par un emballage 1 rétractable selon la présente invention.

Le procédé illustré comprend, de manière courante, une amenée d'un film rétractable 15 sur au moins une bande transporteuse 16, suivant une direction de déplacement déterminée, et un agencement des conteneurs 2 sur la bande transporteuse 16 munie du film rétractable 15, les conteneurs 2 étant disposés en rangées parallèles les unes par rapport aux autres et les rangées étant agencées perpendiculairement à la direction de déplacement déterminée du film. L'étape d'amenée du procédé illustré comprend un déroulement du film rétractable 15 à partir d'un rouleau d'alimentation 22.

Le procédé comprend également un fardelage 17 des conteneurs 2 à l'aide du film rétractable 15 formant un emballage de film rétractable 15 autour des conteneurs 2 et une rétractation à la chaleur 18 du film rétractable 15 contenant les conteneurs 2, en vue de les maintenir serrés les uns contre les autres.

Le procédé selon l'invention illustré comprend en outre une étape de positionnement d'une bande de renforcement 8 sur le film rétractable 15, parallèlement à la direction de déplacement d'amenée du film.

L'étape de positionnement de la bande de renforcement 8 a lieu sur le film rétractable 15 avant l'étape d'amenée, sur la surface du film qui va former la surface intérieure du film rétractable 15.

Dans l'exemple illustré, une étape d'incision d'au moins deux lignes de perforation 9a, 9b a lieu dans le film rétractable 15. Dans la zone centrale 5 de la partie supérieure 4 de l'emballage 1, les perforations 11 sont disposées parallèlement l'une à l'autre, de part et d'autre de la bande de renforcement 8. Dans la zone périphérique 6 de la partie supérieure 4 de l'emballage 1, les lignes de perforations 9a, 9b, s'écartent chacune progressivement de la bande de renforcement 8.

L'étape d'incision peut être réalisée par tout type de machine permettant la formation de lignes de perforations dans un film, par exemple par la machine décrite dans le brevet européen EP2954990 qui est incorporé ici par référence.

Dans l'exemple illustré, l'étape d'incision du procédé a lieu avant l'étape d'amenée du film rétractable 15 et de préférence avant le déroulement du film rétractable à partir du rouleau d'alimentation 22, celui-ci est donc formé d'un film rétractable 15 perforé enroulé.

Dans l'exemple illustré, une étape de découpe par un élément coupant 19 est prévue pour couper le film rétractable 15 déroulé depuis le rouleau d'alimentation, de façon à former un flan 21 d'emballage individuel (tel qu'illustré figure 9) destiné à former l'emballage rétractable 1. Le flan 21 d'emballage illustré comprend également un repère 23, utilisé comme indication pour la coupe par l'élément coupant 19 du film déroulé en flan d'emballage 21.

L'étape de découpe a lieu après le positionnement de la bande de renforcement 8 et avant l'étape d'amenée.

En outre, le procédé selon la présente invention comprend au moins une étape d'impression d'au moins un motif sur le film 15 avant et/ou après le déroulement du film rétractable 15.

L'étape d'impression dans le procédé selon l'invention a lieu avant et/ou après l'étape d'incision du film 15 rétractable. En outre, le dispositif illustré comprend au moins un élément support 20, afin de diriger le film rétractable 15 déroulé. Il comprend également au moins un élément coupant 19 destiné à couper le film rétractable 15 déroulé, avant l'étape de fardelage 17, en flan 21 d'emballage individuel destiné à former l'emballage rétractable 1.

Il est bien entendu que la présente invention n'est en aucune façon limitée aux formes de réalisations décrites ci-dessus et que bien des modifications peuvent y être apportées sans sortir du cadre des revendications annexées

## Revendications

1. Emballage (1) rétractable prévu pour enrober une série de conteneurs (2), comprenant :
- une partie inférieure (3) correspondant à un fond,
- une partie supérieure (4), opposée à ladite partie inférieure (3) et correspondant à un recouvrement desdits conteneurs (2) qui sont agencés en rangées parallèles les unes par rapport aux autres, ladite partie supérieure (4) comprenant une zone centrale (5) et une zone périphérique (6),
- des parties latérales (7) reliant la partie inférieure (3) à la partie supérieure (4),
ledit emballage (1) présentant une bande de renforcement (8) disposée transversalement aux rangées parallèles de conteneurs (2),
**caractérisé en ce qu'**il comprend au moins deux lignes de perforation (9a, 9b) qui, dans la zone centrale (5) de la partie supérieure (4) de l'emballage (1), sont disposées parallèlement l'une à l'autre, de part et d'autre de la bande de renforcement (8), et qui chacune, dans la zone périphérique (6) de la partie supérieure (4) de l'emballage (1), s'écartent progressivement de la bande de renforcement (8).

2. Emballage (1) selon la revendication 1, dans lequel ladite bande de renforcement (8) comprend un agent collant par lequel elle est fixée sur une surface intérieure dudit emballage (1) rétractable enrobant la série de conteneurs (2).

3. Emballage (1) selon la revendication 1 ou 2, dans lequel ledit emballage (1) et ladite bande de renforcement (8) sont d'un matériau similaire à au moins 80%, de préférence au moins 85%, préférentiellement au moins 90%, de manière préférée au moins 95%.

4. Emballage (1) selon l'une quelconque des revendications précédentes, dans lequel lesdites au moins deux lignes de perforation (9a, 9b) sont chacune interrompues par au moins un intervalle non perforé (10) présentant une longueur prédéterminée.

5. Emballage (1) selon la revendication 4, dans lequel lesdites au moins deux lignes de perforations (9a, 9b) présentent des perforations (11) espacées l'une de l'autre d'au moins un espace (12) présentant une longueur prédéterminée, et dans lequel ledit au moins un intervalle non perforé (10) est d'une longueur au moins 1,5 fois supérieure audit espace (12) entre perforations (11), de préférence au moins 2 fois supérieure, et préférentiellement au moins 2,5 fois supérieure à cet espace (12) entre perforations (11).

6. Emballage (1) selon l'une quelconque des revendications précédentes, dans lequel lesdits conteneurs (2) sont choisis dans le groupe constitué des bouteilles, boîtes de conserves, bocaux, boîtes pour liquides, berlingots, et cannettes.

7. Emballage (1) selon l'une quelconque des revendications précédentes, dans lequel une rangée de conteneurs (2) contient deux, trois ou quatre conteneurs (2).

8. Procédé de conditionnement de conteneurs (2) par un emballage (1) suivant l'une quelconque des revendications précédentes, comprenant les étapes d' :
- une amenée d'un film rétractable (15) sur au moins une bande transporteuse (16), suivant une direction de déplacement déterminée,
- un agencement desdits conteneurs (2) sur ladite au moins une bande transporteuse (16) munie dudit film rétractable (15), lesdits conteneurs (2) étant disposés en rangées parallèles les unes par rapport aux autres, lesdites rangées étant agencées perpendiculairement à ladite direction de déplacement du film,
- un fardelage (17) desdits conteneurs (2) à l'aide dudit film rétractable (15) formant un emballage de film rétractable (15) autour desdits conteneurs (2), et
- une rétractation à la chaleur (18) dudit film rétractable (15) contenant lesdits conteneurs (2), en vue de maintenir lesdits conteneurs (2), serrés les uns contre les autres,
- un positionnement d'une bande de renforcement (8) sur ledit film rétractable (15), parallèlement à ladite direction de déplacement d'amenée du film,
**caractérisé en ce qu'**il comprend en outre une étape d'incision dans ledit film rétractable (15) d'au moins deux lignes de perforation (9a, 9b) qui, dans la zone centrale (5) de la partie supérieure (4) de l'emballage (1), sont disposées parallèlement l'une à l'autre, de part et d'autre de la bande de renforcement (8), et qui chacune, dans la zone périphérique (6) de la partie supérieure (4) de l'emballage (1), s'écartent progressivement de la bande de renforcement (8).

9. Procédé selon la revendication 8, dans lequel l'amenée comprend un déroulement du film rétractable (15) à partir d'un rouleau d'alimentation (22), et le positionnement de la bande de renforcement (8) a lieu sur le film rétractable (15) avant ladite étape d'amenée, sur une surface du film qui forme une surface intérieure dudit emballage après le fardelage.

10. Procédé selon la revendication 9, comprenant en outre au moins une étape de découpe du film rétractable qui a lieu après ledit positionnement de la bande de renforcement (8) et avant ladite étape d'amenée.

11. Procédé selon l'une des revendications précédentes, dans lequel ladite étape d'incision a lieu avant l'amenée dudit film rétractable (15) sur ladite bande transporteuse (16).

12. Procédé selon la revendication 11, dans lequel ladite étape d'incision a lieu avant ledit déroulement du film rétractable (15) à partir dudit rouleau d'alimentation (22).

13. Procédé selon l'une quelconque des revendications précédentes, comprenant en outre au moins une étape d'impression d'au moins un motif sur ledit film avant et/ou après ladite étape d'amenée.

14. Flan (21) d'emballage (1) rétractable prévu pour enrober par fardelage une série de conteneurs (2), à base d'un film rétractable (15) de forme rectangulaire, présentant en largeur deux petits côtés et en longueur deux grands côtés, **caractérisé en ce qu'**il présente une bande de renforcement (8) qui s'étend entre les deux petits côtés à mi-distance des deux grands côtés ainsi que, au centre du flan (21), au moins deux lignes de perforations qui sont disposées parallèlement l'une à l'autre, de part et d'autre de la bande de renforcement, et qui à chacune de leur extrémité, s'écartent progressivement de la bande de renforcement.

## Patentansprüche

1. Schrumpfverpackung (1), vorgesehen zum Umhüllen einer Serie von Behältern (2), umfassend:
- einen unteren Teil (3), der einem Boden entspricht,
- einen oberen Teil (4), der dem unteren Teil (3) gegenüberliegt und einer Abdeckung der Behälter (2) entspricht, die in zueinander parallelen Reihen angeordnet sind, wobei der obere Teil (4) einen zentralen Bereich (5) und einen peripheren Bereich (6) umfasst,
- seitliche Teile (7), die den unteren Teil (3) mit dem oberen Teil (4) verbinden,
wobei die Verpackung (1) einen Verstärkungsstreifen (8) aufweist, der quer zu den parallelen Reihen von Behältern (2) angeordnet ist,
**dadurch gekennzeichnet, dass** sie mindestens zwei Perforationslinien (9a, 9b) umfasst, die im zentralen Bereich (5) des oberen Teils (4) der Verpackung (1) parallel zueinander, auf beiden Seiten des Verstärkungsstreifens (8) angeordnet sind und die sich jeweils im peripheren Bereich (6) des oberen Teils (4) der Verpackung (1) progressiv von dem Verstärkungsstreifen (8) weg bewegen.

2. Verpackung (1) nach Anspruch 1, wobei der Verstärkungsstreifen (8) ein Klebemittel umfasst, mit dem er an einer Innenfläche der Schrumpfverpackung (1) befestigt ist, welche die Serie von Behältern (2) umhüllt.

3. Verpackung (1) nach Anspruch 1 oder 2, wobei die Verpackung (1) und der Verstärkungsstreifen (8) aus einem Material ähnlich mindestens 80%, vorzugsweise mindestens 85%, vorzugsweise mindestens 90%, vorzugsweise mindestens 95%, bestehen.

4. Verpackung (1) nach einem der vorstehenden Ansprüche, wobei die mindestens zwei Perforationslinien (9a, 9b) jeweils durch mindestens ein nicht perforiertes Intervall (10) unterbrochen sind, das eine vorbestimmte Länge aufweist.

5. Verpackung (1) nach Anspruch 4, wobei die mindestens zwei Perforationslinien (9a, 9b) Perforationen (11) aufweisen, die durch mindestens einen Raum (12) voneinander beabstandet sind, der eine vorbestimmte Länge aufweist, und wobei das mindestens eine nicht perforierte Intervall (10) eine Länge von mindestens 1,5 Mal größer als der Raum (12) zwischen Perforationen (11), vorzugsweise mindestens 2 Mal größer und vorzugsweise mindestens 2,5 Mal größer als dieser Raum (12) zwischen Perforationen (11) aufweist.

6. Verpackung (1) nach einem der vorstehenden Ansprüche, wobei die Behälter (2) aus der Gruppe ausgewählt sind, die aus Flaschen, Konservendosen, Gläsern, Packungen für Flüssigkeiten, tetraederförmigen Packungen und Dosen besteht.

7. Verpackung (1) nach einem der vorstehenden Ansprüche, wobei eine Reihe von Behältern (2) zwei, drei oder vier Behälter (2) enthält.

8. Verfahren zum Verpacken von Behältern (2) mit einer Verpackung (1) nach einem der vorstehenden Ansprüche, umfassend die Schritte:
- eines Zuführens einer Schrumpffolie (15) auf mindestens einem Transportband (16) entlang einer bestimmten Bewegungsrichtung,
- eines Anordnens der Behälter (2) auf dem mindestens einen Transportband (16), das mit der Schrumpffolie (15) versehen ist, wobei die Behälter (2) in zueinander parallelen Reihen angeordnet sind, wobei die Reihen senkrecht zu der Bewegungsrichtung der Folie angeordnet sind,
- eines Bündelns (17) der Behälter (2) mithilfe der Schrumpffolie (15), wobei eine Schrumpffolienverpackung (15) um die Behälter (2) herum gebildet wird, und
- eines Warmschrumpfens (18) der Schrumpffolie (15), welche die Behälter (2) enthält, um die Behälter (2) gegeneinander gepresst zu halten,
- eines Positionierens eines Verstärkungsstreifens (8) auf der Schrumpffolie (15) parallel zur Bewegungsrichtung der Zuführung der Folie,
**dadurch gekennzeichnet, dass** es weiter einen Schritt des Einschneidens von mindestens zwei Perforationslinien (9a, 9b) in die Schrumpffolie (15) umfasst, die im zentralen Bereich (5) des oberen Teils (4) der Verpackung (1), parallel zueinander auf beiden Seiten des Verstärkungsstreifens (8) angeordnet sind und die sich jeweils im peripheren Bereich (6) des oberen Teils (4) der Verpackung (1) progressiv von dem Verstärkungsstreifen (8) weg bewegen.

9. Verfahren nach Anspruch 8, wobei das Zuführen ein Abwickeln der Schrumpffolie (15) von einer Zuführrolle (22) umfasst, und das Positionieren des Verstärkungsstreifens (8) auf der Schrumpffolie (15) vor dem Schritt des Zuführens auf einer Oberfläche der Folie stattfindet, die nach dem Bündeln eine Innenfläche der Verpackung bildet.

10. Verfahren nach Anspruch 9, weiter umfassend mindestens einen Schritt des Schneidens der Schrumpffolie, der nach dem Positionieren des Verstärkungsstreifens (8) und vor dem Schritt des Zuführens stattfindet.

11. Verfahren nach einem der vorstehenden Ansprüche, wobei der Schritt des Einschneidens vor der Zuführung der Schrumpffolie (15) auf das Transportband (16) stattfindet.

12. Verfahren nach Anspruch 11, wobei der Schritt des Einschneidens vor dem Abwickeln der Schrumpffolie (15) von der Zuführrolle (22) stattfindet.

13. Verfahren nach einem der vorstehenden Ansprüche, umfassend weiter mindestens einen Schritt des Druckens von mindestens einem Muster auf die Folie vor und/oder nach dem Schritt des Zuführens.

14. Zuschnitt (21) einer Schrumpfverpackung (1), vorgesehen zum Umhüllen einer Serie von Behältern (2) durch Bündeln, auf Basis einer Schrumpffolie (15) mit rechteckiger Form, die in der Breite zwei kurze Seiten und in der Länge zwei lange Seiten aufweist, **dadurch gekennzeichnet, dass** er einen Verstärkungsstreifen (8) aufweist, der sich zwischen den beiden kurzen Seiten auf halbem Abstand zu den beiden langen Seiten erstreckt, sowie, in der Mitte des Zuschnitts (21) mindestens zwei Perforationslinien, die parallel zueinander auf beiden Seiten des Verstärkungsstreifens angeordnet sind und die sich jeweils an ihren Enden progressiv von dem Verstärkungsstreifen weg bewegen.

## Claims

1. Shrinkable packaging (1) intended for wrapping a series of containers (2), comprising:
- a lower portion (3) corresponding to a bottom,
- an upper portion (4) opposite said lower portion (3) and corresponding to a covering of said containers (2) which are arranged in rows parallel against one another, said upper portion (4) comprising a central zone (5) and a peripheral zone (6),
- lateral portions (7) connecting the lower portion (3) to the upper portion (4),
said packaging (1) having a reinforcement strip (8) arranged transversely to the parallel rows of containers (2),
**characterised in that** it comprises at least two perforation lines (9a, 9b) which, in the central zone (5) of the upper portion (4) of the packaging (1), are arranged parallel to one another, on either side of the reinforcement strip (8), and which each, in the peripheral zone (6) of the upper portion (4) of the packaging (1), are progressively deviated from the reinforcement strip (8).

2. Packaging (1) according to claim 1, wherein said reinforcement strip (8) comprises a gluing agent by which it is fixed on an inner surface of said shrinkable packaging (1) wrapping the series of containers (2).

3. Packaging (1) according to claim 1 or 2, wherein said packaging (1) and said reinforcement strip (8) are made of a material similar to at least 80%, preferably at least 85%, preferably at least 90%, preferably at least 95%.

4. Packaging (1) according to any one of the preceding claims, wherein said at least two perforation lines (9a, 9b) are each interrupted by at least one non-perforated interval (10) having a predetermined length.

5. Packaging (1) according to claim 4, wherein said at least two perforation lines (9a, 9b) have perforations (11), spaced apart from one another by at least one space (12) having a predetermined length, and wherein said at least one non-perforated interval (10) is of a length at least 1.5 times greater than said space (12) between perforations (11), preferably at least twice greater, and preferably at least 2.5 times greater than this space (12) between perforations (11).

6. Packaging (1) according to any one of the preceding claims, wherein said containers (2) are chosen from the group constituted of bottles, tins, jars, boxes for liquids, cartons, and cans.

7. Packaging (1) according to any one of the preceding claims, wherein a row of containers (2) contains two, three or four containers (2).

8. Method for packaging containers (2) by a packaging (1) according to any one of the preceding claims, comprising the steps of:
- a supply of a shrinkable film (15) on at least one conveyor belt (16), in a determined movement direction,
- an arrangement of said containers (2) on said at least one conveyor belt (16) provided with said shrinkable film (15), said containers (2) being arranged in rows which are parallel against one another, said rows being arranged perpendicularly to said movement direction of the film,
- a shrink-wrapping (17) of said containers (2) using said shrinkable film (15) forming a shrinkable film packaging (15) around said containers (2), and
- a heat-shrinking (18) of said shrinkable film (15) containing said containers (2), in view of keeping said containers (2), clamped against one another,
- a positioning of a reinforcement strip (8) on said shrinkable film (15), parallel to said movement direction of supplying the film,
**characterised in that** it further comprises a step of incising in said shrinkable film (15) at least two perforation lines (9a, 9b) which, in the central zone (5) of the upper portion (4) of the packaging (1), are arranged parallel to one another, on either side of the reinforcement strip (8), and which each, in the peripheral zone (6) of the upper portion (4) of the packaging (1), are progressively deviated from the reinforcement strip (8).

9. Method according to claim 8, wherein the supply comprises a winding of shrinkable film (15) from a supply reel (22), and the positioning of the reinforcement strip (8) occurs on the shrinkable film (15) before said supply step, on a surface of the film which forms an inner surface of said packaging after shrink-wrapping.

10. Method according to claim 9, further comprising at least one step of cutting the shrinkable film which occurs after said positioning of the reinforcement strip (8) and before said supply step.

11. Method according to one of the preceding claims, wherein said incision step occurs before the supply of said shrinkable film (15) on said conveyor belt (16).

12. Method according to claim 11, wherein said incision step occurs before said winding of the shrinkable film (15) from said supply reel (22).

13. Method according to any one of the preceding claims, further comprising at least one step of printing at least one pattern on said film before and/or after said supply step.

14. Shrinkable packaging (1) blank (21) provided to wrap a series of containers (2) by shrink-wrapping, with the basis of a rectangular-shaped shrinkable film (15), having in width, two small sides and in length, two large sides, **characterised in that** it has a reinforcement strip (8) which extends between the two small sides halfway from the two large sides, as well as, at the centre of the blank (21), at least two perforation lines which are arranged parallel to one another, on either side of the reinforcement strip, and which, at each of their ends, are progressively deviated from the reinforcement strip.
